# FASCICULE DE BREVET EUROPEEN

(11) **EP 3 650 612 B1**
(45) Date de publication et mention de la délivrance du brevet: **10.04.2024**
(21) Numéro de dépôt: 19204372.7
(22) Date de dépôt: 21.10.2019
(51) Int. Cl.: E04F 10/06

(54) **SYSTÈME DE PROTECTION SOLAIRE AVEC MOYEN DE TREUILLAGE INTÉGRÉ**
SONNENSCHUTZSYSTEM MIT INTEGIERTER WINDENVORRICHTUNG
SYSTEM FOR SOLAR PROTECTION WITH INTEGRATED HOISTING MEANS

(30) Priorité: 09.11.2018 FR 1860384
(43) Date de publication de la demande: 13.05.2020
(73) Titulaire: TIR TECHNOLOGIES TOILES INDUSTRIELLES DU RHIN TECHNOLOGIES, 67840 Kilstett (FR)
(72) Inventeur: BENDER, Martin, 67000 Strasbourg (FR)
(74) Mandataire: Germain Maureau

(56) Documents cités:
- FR-A- 761 787
- JP-A- 2005 188 081
- US-A- 1 075 385
- US-B1- 6 457 508

## Description

### Domaine de l'invention

Le domaine de la présente invention concerne celui des dispositifs de protection. Elle concerne particulièrement, mais pas exclusivement, le domaine des stores, marquise et autres, par exemple. Plus précisément, la présente invention concerne un procédé d'installation de dispositifs de protection.

### Art antérieur

De nos jours, les dispositifs de protection, comme par exemple les stores, sont encombrant ce qui rend difficile leur manutention. Par ailleurs, leur installation nécessite des équipements supplémentaires, comme par exemple, des échelles, des montes charges, des lèves stores de sorte à pouvoir monter le dispositif à la hauteur d'installation souhaitée.

Par exemple, le document JP 2005 188081 A décrit un procédé d'installation pour installer totalement ou partiellement un dispositif de protection dans lequel un bras articulé est fixé sur puis déplacé par un organe de traction dudit dispositif. Plus précisément, il décrit un procédé d'installation pour installer un dispositif de protection contre le soleil et la pluie, le dispositif de protection comprenant au moins un bras articulé configuré pour présenter une pluralité de positions entre une position pliée et une position déployée, et un organe de traction configuré pour tracter ledit au moins un bras articulé entre ladite position déployée et ladite position pliée ; le dispositif de protection comprenant un support configuré pour recevoir l'organe de traction et ledit au moins un bras articulé ; le procédé d'installation comprenant des étapes :
- fixation du support à une paroi et assemblage dudit organe de traction au support ;
- fourniture dudit au moins un bras articulé ;
- fixation dudit au moins un bras articulé à l'organe de traction ; et,
- traction dudit au moins un bras articulé par ledit organe de traction, ledit organe de traction comprenant un arbre d'enroulement configuré pour être attaché et tracter ledit au moins un bras articulé lors de l'étape de traction, ledit organe de protection étant configuré pour s'enrouler autour et/ou se dérouler dudit arbre d'enroulement dans ledit organe de traction lors de l'étape de traction, ledit au moins un bras articulé étant dans ladite position pliée.

### Exposé de l'invention

La présente invention a pour but de résoudre tout ou partie des inconvénients mentionnés ci-dessus sous la forme d'un procédé d'installation tel que défini dans la revendication 1 pour installer totalement ou partiellement un dispositif de protection.

Ainsi, grâce à cette disposition, le bras articulé est tracté par l'organe de traction sans que l'utilisateur et/ou l'installateur ait besoin d'équipements supplémentaires et/ou de soulever le bras articulé jusqu'à l'organe de traction.

Le dispositif de protection comprend un support configuré pour recevoir l'organe de traction et ledit au moins un bras articulé ; le procédé d'installation comprenant une étape préliminaire de fixation du support à une paroi et/ou une étape d'assemblage dudit organe de traction au support.

Ainsi, grâce à cette disposition, le support peut recevoir l'organe de traction et retenir l'organe de support lors de l'étape de traction.

Selon un mode de réalisation, le support comprend un logement de réception et ledit au moins un bras articulé comprend un organe d'appui configuré pour s'appuyer et/ou se loger dans le logement de réception, lors d'une étape de d'ajustement.

Ainsi, grâce à cette disposition, le bras articulé est ajusté au support avant que le dispositif de protection soit installé définitivement.

Le procédé d'installation d'après l'invention comprend une étape de fixation dudit au moins un bras articulé à l'organe de traction et/ou au support après l'étape de traction dudit au moins un bras articulé par ledit organe de traction.

Ainsi, grâce à cette disposition, le bras articulé est fixé au support avec l'organe de traction et le dispositif de protection est installé définitivement.

Ledit organe de traction comprend un arbre d'enroulement configuré pour être mis en rotation lors de l'étape de traction.

Ainsi, grâce à cette disposition, la traction est réalisée par la rotation de l'arbre d'enroulement.

Ledit organe de traction comprend un organe de protection ; ledit organe de protection est configuré pour être attaché ou attacher ledit au moins un bras articulé et tracter ledit au moins un bras articulé lors de l'étape de traction.

Ainsi, grâce à cette disposition, l'organe de protection peut tracter ledit au moins un bras articulé.

Ledit organe de protection est configuré pour s'enrouler autour dudit arbre d'enroulement dans ledit organe de traction lors de l'étape de traction.

Ainsi, grâce à cette disposition, l'organe de protection peut tracter ledit au moins un bras articulé.

Selon un mode de réalisation, lors de l'étape de traction, ledit au moins un bras articulé est tracté avec un angle formé par l'aplomb du support et/ou du bras articulé et compris entre 0° et 40°, en particulier entre 0° et 20° et de préférence entre 0° et 10°.

Ainsi, grâce à cette disposition, l'installateur et/ou l'utilisateur peut accompagner ledit au moins un bras articulé lors de sa traction.

Ledit au moins un bras articulé est en position pliée, lors de l'étape de traction.

Ainsi, grâce à cette disposition, ledit au moins un bras articulé est plus maniable lors de son installation.

Selon un mode de réalisation, la traction dudit au moins un bras articulé par ledit organe de traction est réalisé manuellement ou automatiquement, lors de l'étape de traction.

La présent texte décrit aussi un dispositif de protection, de préférence, contre le soleil, le vent et/ou la pluie, ledit dispositif de protection étant configuré pour être installé par la mise en oeuvre dudit procédé d'installation décrit ci-dessus et comprenant :
- Ledit au moins un bras articulé configuré pour présenter une pluralité de position entre ladite position pliée et ladite position déployée ; et,
- Ledit organe de traction configuré pour tracter ledit au moins un bras articulé entre ladite position déployée et ladite position pliée ;
ledit au moins un bras articulé est configuré pour être tracté par ledit organe de traction lors de l'installation du dispositif de protection.

Ainsi, grâce à cette disposition, le bras articulé est tracté par l'organe de traction sans que l'utilisateur et/ou l'installateur ait besoin d'équipements supplémentaires et/ou de soulever le bras articulé jusqu'à l'organe de traction.

D'autres caractéristiques et avantages de l'invention apparaîtront mieux à la lecture de la description qui suit d'un mode de réalisation de l'invention donné à titre d'exemple non limitatif.

### Liste des figures

L'invention sera mieux comprise à l'aide de la description détaillée qui est exposée ci-dessous en regard du dessin, dans lesquels :
- la figure 1 représente le procédé d'installation **S500** selon l'invention dans lequel le dispositif de protection **400** est installé ;
- la figure 2 montre un exemple de support **100** selon un mode de réalisation ;
- la figure 3 illustre un exemple d'organe de traction **200** selon un mode de réalisation ;
- la figure 4 expose un exemple d'au moins un bras articulé **300** selon un mode de réalisation ; et,
- la figure 5 présente un exemple de dispositif de protection **400.**

Dans la description détaillée qui va suivre des figures définies ci-dessus, les mêmes éléments ou les éléments remplissant des fonctions identiques pourront conserver les mêmes références de manière à simplifier la compréhension de l'invention.

La présent texte concerne un dispositif de protection **400,** de préférence, contre le soleil, le vent et/ou la pluie. Ledit dispositif de protection **400** peut être configuré pour être installé par la mise en oeuvre d'un procédé d'installation **5500** selon l'invention. Ce procédé d'installation S500 sera décrit un peu plus loin.

Le dispositif de protection **400,** représenté à la figure 5, comprend un support **100,** un organe de traction **200** et au moins un bras articulé **300.** Selon les modes de réalisation, le dispositif de protection **400** peut comprendre plus d'un bras articulé **300,** mais dans la plupart des cas mais sans être limitatif à cet exemple, le dispositif de protection **400** peut comprendre deux bras articulé **300.** Pour des raisons de compréhension, la figure 4 représente un seul bras articulé **300.**

Ledit au moins un bras articulé, c'est-à-dire le bras articulé, peut être configuré pour présenter une pluralité de position entre ladite position pliée et ladite position déployée. En effet, grâce à l'aide d'au moins une articulation, le bras articulé peut se plier ou se déployer. Dans le cas de la figure 4, le bras articulé est en position pliée.

Sur la figure 3 est représenté ledit organe de traction **200,** soit l'organe de traction **200.** Cet organe de traction **200** peut, quant à lui, être configuré pour tracter le bras articulé **300** de sorte à vaincre la force de pesanteur, lors de l'installation du dispositif de protection **400,** selon le procédé d'installation **S500.** L'organe de traction **200** peut tracter le bras articulé **300** de la position déployée à la position pliée décrite ci-avant, lors de l'utilisation du dispositif de protection **400,** autrement dit, lorsque le dispositif de protection **400** est fixé à une paroi **900.**

Par ailleurs, l'organe de traction **200** peut comprendre un arbre d'enroulement **250** configuré pour être mis en rotation lors de l'étape de traction **S530.** Cette traction **S530** du bras articulé **300** par l'organe de traction **200** peut être réalisé manuellement ou automatiquement, lors de l'étape de traction **S530.**

Ainsi, grâce à cette disposition, lors de l'installation du dispositif de protection **400,** le bras articulé **300** est tracté par l'organe de traction **200** sans que l'utilisateur et/ou l'installateur ait besoin d'équipements supplémentaires et/ou de soulever le bras articulé **300** jusqu'à l'organe de traction **200.**

Le procédé d'installation **S500,** mentionné ci-avant et représenté sur la figure 1, permet d'installer totalement ou partiellement le dispositif de protection **400** en se servant de l'organe de traction **200** pour tracter ledit au moins un bras articulé **300** entre une position inférieure et une position d'installation, d'une part plus élevée que la position inférieure et d'autre part, dans laquelle le dispositif de protection **400** est installé, ou du moins, le bras articulé **300** et fixé au support **100.** Ce support **100,** également appelé console, comprend un logement de réception **110** et le bras articulé comprend un organe d'appui **310** configuré pour s'appuyer et/ou se loger dans le logement de réception **110,** lors d'une étape de d'ajustement **S540** de sorte que le bras articulé soit ajusté au support **100** avant que le dispositif de protection **400** soit installé définitivement, comme cela est représenté sur la figure 5. Afin de parfaire cette étape de d'ajustement **S540,** une cale de blocage **120** est rapportée sur la console **100,** lors d'une étape de blocage **S545,** de sorte à bloquer le bras articulé **200** avant de couvrir, par exemple, la face inférieure avec une sous-face **121.**

Ce support **100** est fixé à la paroi **900,** lors d'une étape préliminaire de fixation du support **S510.**

S'ensuit, l'assemblage de l'organe de traction **200** au support **100** lors d'une étape d'assemblage **S515.** Il convient de garder à l'esprit, que cette étape d'assemblage peut être réalisée avant l'étape préliminaire de fixation du support **S510.**

Après cette étape préliminaire de fixation du support **S510,** le bras articulé **300** est fourni lors d'une étape de fourniture **5520** du procédé d'installation **S500** et de préférence le bras articulé **300** est fourni en position pliée de sorte à faciliter sa manutention lors de son installation et en particulier lors de l'étape de traction **S530.**

L'organe de traction **200,** représenté sur la figure 3, comprend un organe de protection **220** configuré pour être attaché ou attacher le bras articulé **300** et tracter le bras articulé **300** lors de l'étape de traction **S530.**

Une étape de fixation du bras articulé **S525** à l'organe de traction **200** est réalisée avant que le du bras articulé **300** ne soit tracté lors de l'étape de traction **5530** par l'organe de traction **200.** Plus exactement, c'est l'arbre d'enroulement **250** qui est configuré pour être mis en rotation lors de l'étape de traction **S530** et donc tracté le bras articulé **S530** vers le support **100.** Le bras articulé **300** est fourni en position pliée au préalable d'une part et reste plié lors de l'étape de traction **S530.**

En effet, l'organe de protection **220** est configuré pour s'enrouler autour de l'arbre d'enroulement **250** dans ledit organe de traction **200** lors de l'étape de traction **S530.** Par conséquent, lors de l'enroulement de l'organe de protection **220,** l'organe de protection **220** tracte ledit au moins un bras articulé **300.** Cet enroulement, ou plus exactement, cette traction du bras articulé **300** par ledit organe de traction **200** est réalisé manuellement ou automatiquement à l'aide d'un moteur (non représenté), lors de l'étape de traction **5530** de sorte que le bras articulé est tracté par l'organe de traction sans que l'utilisateur et/ou l'installateur ait besoin d'équipements supplémentaires et/ou de soulever le bras articulé jusqu'à l'organe de traction.

Lors de l'étape de traction **S530,** le bras articulé **300** est tracté avec un angle formé entre l'aplomb du support **100** et le bras articulé **300** et compris entre 0° et 40°, en particulier entre 0° et 20° et de préférence entre 0° et 10°, de manière à ce que l'installateur et/ou l'utilisateur peut accompagner le bras articulé **300** lors de sa traction, ou dit autrement, lors de son ascension.

Juste avant de fixer le bras articulé au support **100,** l'organe d'appui **310** vient s'appuyer et/ou se loger dans le logement de réception **110,** lors de l'étape de d'ajustement **S540,** de sorte à permettre à l'utilisateur/installateur d'ajuster le bras articulé au support avant que le dispositif de protection soit installé définitivement.

Enfin, lors d'une étape de finalisation **S550,** le bras articulé **300** est fixé à l'organe de traction **200** et/ou au support **100** après l'étape de traction **S530** réalisé par ledit organe de traction **200.** Ainsi, grâce à cette disposition, le bras articulé est fixé au support avec l'organe de traction et le dispositif de protection est installé définitivement, sans avoir eu besoin d'équipements supplémentaires et/ou de soulever le bras articulé jusqu'à l'organe de traction.

## Revendications

1. Procédé d'installation (S500) pour installer un dispositif de protection (400), de préférence, contre le soleil, le vent et/ou la pluie, le dispositif de protection (400) comprenant au moins un bras articulé (300) configuré pour présenter une pluralité de positions entre une position pliée et une position déployée, et un organe de traction (200) configuré pour tracter ledit au moins un bras articulé (300) entre ladite position déployée et ladite position pliée ; le dispositif de protection (400) comprenant un support (100) configuré pour recevoir l'organe de traction (200) et ledit au moins un bras articulé (300) ; le procédé d'installation (S500) comprenant des étapes :
- fixation du support (S510) à une paroi (900) et/ou assemblage dudit organe de traction (200) au support (100) ;
- fourniture (S520) dudit au moins un bras articulé (300) ;
- fixation dudit au moins un bras articulé (S525) à l'organe de traction (200) ; et,
- traction (S530) dudit au moins un bras articulé (300) par ledit organe de traction (200), ledit organe de traction (200) comprenant un arbre d'enroulement (250) configuré pour être mis en rotation et un organe de protection (220) configuré pour être attaché ou attacher ledit au moins un bras articulé (300) et tracter ledit au moins un bras articulé (300) lors de l'étape de traction (S530), ledit organe de protection (220) étant configuré pour s'enrouler autour et/ou se dérouler dudit arbre d'enroulement (250) dans ledit organe de traction (200) lors de l'étape de traction (S530), ledit au moins un bras articulé (300) étant dans ladite position pliée ;
- fixation dudit au moins un bras articulé (300) à l'organe de traction (200) et/ou au support (100) après l'étape de traction (S530) dudit au moins un bras articulé (300) par ledit organe de traction (200).

2. Procédé d'installation (S500) selon la revendication 1, dans lequel lors de l'étape de traction (S530), ledit au moins un bras articulé (300) est tracté avec un angle formé par l'aplomb du support (100) et/ou du bras articulé (300) et compris entre 0° et 40°, en particulier entre 0° et 20° et de préférence entre 0° et 10°.

3. Procédé d'installation (S500) selon l'une quelconque des revendications précédentes, dans lequel la traction (S530) dudit au moins un bras articulé (300) par ledit organe de traction (200) est réalisé manuellement ou automatiquement, lors de l'étape de traction (S530).

## Patentansprüche

1. Installationsverfahren (S500) zum Installieren einer Schutzvorrichtung (400), bevorzugt vor Sonne, Wind und/oder Regen, wobei die Schutzvorrichtung (400) mindestens einen Gelenkarm (300), der so konfiguriert ist, dass er eine Vielzahl von Stellungen zwischen einer gefalteten Stellung und einer ausgefahrenen Stellung aufweist, und ein Zugorgan (200) umfasst, das so konfiguriert ist, dass es den mindestens einen Gelenkarm (300) zwischen der ausgefahrenen Stellung und der gefalteten Stellung zieht; wobei die Schutzvorrichtung (400) eine Halterung (100) umfasst, die so konfiguriert ist, dass sie das Zugorgan (200) und den mindestens einen Gelenkarm (300) aufnimmt; wobei das Installationsverfahren (S500) die folgenden Schritte umfasst:
- Befestigen der Halterung (S510) an einer Wand (900) und/oder Montieren des Zugorgans (200) an der Halterung (100);
- Bereitstellen (S520) des mindestens einen Gelenkarms (300);
- Befestigen des mindestens einen Gelenkarms (S525) am Zugorgan (200); und
- Ziehen (S530) des mindestens einen Gelenkarms (300) durch das Zugorgan (200), wobei das Zugorgan (200) eine Wickelwelle (250), die so konfiguriert ist, dass sie in Drehung versetzt werden kann, und ein Schutzorgan (220) umfasst, das so konfiguriert ist, dass es an dem mindestens einen Gelenkarm (300) befestigt werden oder diesen befestigen kann und den mindestens einen Gelenkarm (300) bei dem Schritt des Ziehens (S530) zieht, wobei das Schutzorgan (220) so konfiguriert ist, dass es sich beim Schritt des Ziehens (S530) um die Wickelwelle (250) im Zugorgan (200) wickelt und/oder von dieser abwickelt, wobei sich der mindestens eine Gelenkarm (300) in der gefalteten Stellung befindet;
- Befestigen des mindestens einen Gelenkarms (300) am Zugorgan (200) und/oder der Halterung (100) nach dem Schritt des Ziehens (S530) des mindestens einen Gelenkarms (300) durch das Zugorgan (200).

2. Installationsverfahren (S500) nach Anspruch 1, wobei beim Schritt des Ziehens (S530) der mindestens eine Gelenkarm (300) mit einem Winkel gezogen wird, der von der Lotrechten der Halterung (100) und/oder des Gelenkarms (300) gebildet wird und im Bereich zwischen 0° und 40°, insbesondere zwischen 0° und 20° und bevorzugt zwischen 0° und 10° liegt.

3. Installationsverfahren (S500) nach einem der vorstehenden Ansprüche, wobei das Ziehen (S530) des mindestens einen Gelenkarms (300) durch das Zugorgan (200) beim Schritt des Ziehens (S530) manuell oder automatisch ausgeführt wird.

## Claims

1. An Installation method (S500) for installing a device (400) for protection, preferably, against the sun, wind and/or rain, the protection device (400) comprising at least one hinged arm (300) configured to have a plurality of positions between a folded position and a deployed position, and a pulling member (200) configured to pull said at least one hinged arm (300) between said deployed position and said folded position; the protection device (400) comprising a support (100) configured to receive the pulling member (200) and said at least one hinged arm (300); the installation method (S500) comprising steps:
- fastening the support (S510) to a wall (900) and/or assembling said pulling member (200) to the support (100);
- providing (S520) said at least one hinged arm (300);
- fastening said at least one hinged arm (S525) to the pulling member (200); and,
- pulling (S530) said at least one hinged arm (300) by said pulling member (200), said pulling member (200) comprising a winding shaft (250) configured to be rotated and a protection member (220) configured to be attached or attach said at least one hinged arm (300) and pull said at least one hinged arm (300) during the pulling step (S530), said protection member (220) being configured to winding around and/or unwinding said winding shaft (250) in said pulling member (200) during the pulling step (S530), said at least one hinged arm (300) being in said folded position;
- fastening said at least one hinged arm (300) to the pulling member (200) and/or to the support (100) after the pulling step (S530) of said at least one hinged arm (300) by said pulling member (200).

2. The installation method (S500) according to claim 1, wherein, during the pulling step (S530), said at least one hinged arm (300) is pulled with an angle formed by the plumbness of the support (100) and/or of the hinged arm (300) and comprised between 0° and 40°, in particular between 0° and 20° and preferably between 0° and 10°.

3. The installation method (S500) according to any one of the preceding claims, wherein the pulling (S530) of said at least one hinged arm (300) by said pulling member (200) is carried out manually or automatically, during the pulling step (S530).
